# EUROPÄISCHE PATENTSCHRIFT

(11) **EP 0 072 914 B1**
(45) Veröffentlichungstag und Bekanntmachung des Hinweises auf die Patenterteilung: **31.10.1984**
(21) Anmeldenummer: 82106344.3
(22) Anmeldetag: 15.07.1982
(51) Int. Cl.: C25B 3/02

(54) **Verfahren zur Herstellung von alkylsubstituierten Benzaldehyden**
Process for the production of alkyl-substituted benzaldehydes
Procédé de préparation de benzaldéhydes alcoxy-substitués

(30) Priorität: 19.08.1981 DE 3132726
(43) Veröffentlichungstag der Anmeldung: 02.03.1983
(73) Patentinhaber: BASF Aktiengesellschaft, 67063 Ludwigshafen (DE)
(72) Erfinder: Degner, Dieter, Dr., D-6701 Dannstadt-Schauernheim (DE); Roos, Hans, Dr., D-6702 Bad Duerkheim (DE); Hannebaum, Heinz, D-6700 Ludwigshafen (DE)

## Beschreibung

Die vorliegende Erfindung betrifft ein Verfahren zur elektrochemischen Herstellung von alkylsubstituierten Benzaldehyden.

Die Elektrosynthese von alkylsubstituierten Benzaldehyden durch anodische Oxidation der entsprechenden Alkylbenzole ist aus Helv. Chem. Acta 9,1097 (1926) bekannt. Bei diesem Verfahren, bei dem die Elektrooxidation in schwefelsaurer Lösung durchgeführt wird, werden die Aldehyde nur in sehr geringer Selektivität gebildet. In der US-PS 4148 696 wird ein Verfahren beschrieben, bei dem man die Elektrooxidation mit einem Elektrolyten durchführt, der neben dem Alkylbenzol Wasser, Methylenchlorid, Propionsäure und Natriumpropionat sowie als Phasentransferreagentien quartäre Ammoniumsalze enthält. Auch bei diesem Verfahren entstehen die Aldehyde nur in geringen Ausbeuten. Die Aufarbeitung der Elektrolyseausträge und die Rückführung des Elektrolyten sind so aufwendig, daß sie einer Durchführung dieser Synthese in der Technik im Wege stehen. In der DE-OS 2 855 508 wird ein Verfahren beschrieben, bei dem man die Elektrooxidation der Alkylbenzole in Wasser und Alkansäuren vornimmt. Hierbei werden die alkylsubstituierten Benzaldehyde in guten Ausbeuten erhalten. Nachteilig bei diesem Verfahren ist jedoch die Abnahme der Stromausbeuten bei sehr hohen Umsätzen. Weiterhin weisen die Graphitanoden im Langzeitversuch einen Graphitabtrag auf.

Es bestand daher die Aufgabe, ein Verfahren zu finden, das es gestattet, bei der Elektrooxidation von Alkylbenzolen zur Herstellung der entsprechenden Benzaldehyde die Benzaldehyde auch bei hohen Umsätzen in guten Stromausbeuten und bei einer verbesserten Elektrodenstabilität zu erhalten.

Es wurde nun gefunden, daß man bei der Herstellung von alkylsubstituierten Benzaldehyden der allgemeinen Formel in der R^{l} ein Wasserstoffatom, einen Alkylrest oder Arylrest bedeutet, durch Elektrooxidation von Alkylbenzolderivaten der allgemeinen Formel in der X für ein Wasserstoffatom, eine Hydroxylgruppe oder eine R²COO-Gruppe steht und R² ein Wasserstoffatom oder eine Alkylgruppe bedeutet, in Wasser oder einer Alkansäure die gewünschten Ergebnisse erhält, wenn man Graphitanoden verwendet, die mit Metalloxiden oder Carbiden beschichtet sind.

Nach dem neuen Verfahren, bei dem man die Benzaldehyde der Formel bei hohen Umsätzen in hohen Material- und Stromausbeuten erhält, verwendet man Graphitanoden, die mit Metalloxiden, wie Rutheniumoxid, Titandioxid, Eisenoxid, Chromoxid, Kobaltoxid, Mangandioxid, Nickeloxid oder mit Carbiden, wie Wolframcarbid, beschichtet sind. Man kann auch Mischungen der genannten Beschichtungsmaterialien verwenden, wie ein Gemisch aus Eisenoxid und Kobaltoxid.

Die Alkylreste R' und R² in den Ausgangsstoffen der Formel II sind z. B. solche mit 1 bis 6, vorzugsweise 1 bis 4 C-Atomen. Als Arylreste R seien Phenylreste, die durch Alkyl-, Halogen-, Alkoxy- und/oder Acyloxygruppen substituiert sein können, genannt. Ausgangsstoffe der Formel II sind somit Methylbenzole, Benzylalkohole oder die Alkansäureester der Benzylalkohole, die nicht substituiert sind oder den genannten Rest R' enthalten, wie Toluol, p-Xylol, p-tert.-Butyltoluol, p-Phenyltoluol, Benzylalkohol, p-Methylbenzylalkohol, p-tert.-Butylbenzylalkohol, Benzylacetat, p-Methylbenzylacetat und p-tert.-Butylbenzylacetat. Von diesen Ausgangsstoffen sind p-Xylol, p-tert.-Butyltoluol, p-Methylbenzylalkohol, p-tert.-Butylbenzylalkohol, p-Methylbenzylacetat und p-tert.-Butylbenzylacetat von besonderem technischem Interesse.

Als Alkansäuren sind Ameisensäure, Essigsäure und Propionsäure bevorzugt.

Als Elektrolyt wird ein Gemisch aus dem Benzolderivat der Formel II, Wasser und der Alkansäure verwendet, das zur Verbesserung der Leitfähigkeit zusätzlich ein Leitsalz enthalten kann. Als Leitsalze können dabei die in der organischen Elektrochemie üblichen Salze eingesetzt werden, die in der zu elektrolysierenden Lösung löslich und unter den Versuchsbedingungen weitgehend stabil sind. Beispiele für Leitsalze sind Tetrafluorobarate, Fluoride, Hexafluorophosphate, Sulfate oder Sulfonate. Das Verfahren wird bevorzugt in ungeteilten Zellen durchgeführt.

Als Kathoden werden beispielsweise Graphit-, Eisen-, Stahl-, Blei- oder Edelmetallelektroden eingesetzt. Die Alkylbenzolverbindung der Formel II wird bevorzugt zu über 80 %umgesetzt. Die Stromdichte beträgt bei dem Verfahren z. B. zwischen 1 und 15 A/dm^{2.} Die Elektrolyse kann sowohl diskontinuierlich als auch kontinuierlich durchgeführt werden. DieAufarbeitung der Elektrolyseausträge erfolgt vorzugsweise destillativ. Der Elektrolyt aus Wasser-Alkansäure-Leitsalz wird zweckmäßigerweise zur Elektrolyse zurückgeführt.

Die erfindungsgemäß zu verwendenden Graphitanoden können z. B. durch Beschichtung der Elektrodengrundkörper mit Hilfe der thermischen Spritztechnik oder auch durch thermische Zersetzung geeigneter Verbindungen angefertigt werden. Im ersten Fall werden die Oxide oder Carbide direkt in Pulverform einer Spritzanlage, bevorzugt einer Plasmaspritzanlage, zugeführt und mit deren Hilfe auf den Graphitkörper aufgebracht. Im zweiten Fall wird die Verbindung in gelöster Form auf den Graphitkörper aufgebracht und durch Einbrennen bei erhöhter Temperatur die Aktivschicht erzeugt. So wird z. B. eine Titanoxid-Schicht durch Besprühen oder Einpinseln der Elektrode mit Butyltitanat in Butanol und anschließendes Erhitzen auf 500 bis 600°C erzeugt.

Die genannten beschichteten Anoden ergeben beim Verfahren der Erfindung überraschenderweise eine Verbesserung der Selektivität sowie eine Erhöhung der Stromausbeuten auch bei hohen Umsätzen. Hierdurch vereinfacht sich die Aufarbeitung der Elektrolyseausträge wesentlich. Weiterhin lassen sich mit den beschichteten Graphitelektroden längere Laufzeiten infolge des geringeren Abtrags erreichen.

Das erfindungsgemäße Verfahren soll im folgenden an der Elektrosynthese von 4-tert. Butylbenzaldehyd näher erläutert werden.

### Reaktionsverlauf:

Der Elektrolyt wird während der Elektrolyse über einen Wärmetauscher gepumpt. Nach Beendigung der Elektrolyse wird Wasser und Essigsäure bei Normaldruck abdestilliert, NaBF₄ abfiltriert und der rohe 4-tert. Butylbenzaldehyd (TBA) bei 2 bis 20 Torr und 40 bis 125°C reindestilliert.

Die Versuchsergebnisse sind in nachfolgender Tabelle zusammengestellt:

## Patentansprüche

1. Verfahren zur Herstellung von alkylsubstituierten Benzaldehyden der allgemeinen Formel in der R' ein Wasserstoffatom, einen Alkylrest oder Arylrest bedeutet, durch Elektrooxidation von Alkylbenzolderivaten der allgemeinen Formel in der X für ein Wasserstoffatom, eine Hydroxylgruppe oder eine R²COO-Gruppe steht und R² ein Wasserstoffatom oder eine Alkylgruppe bedeutet, in Wasser und einer Alkansäure, dadurch gekennzeichnet, daß man Graphitanoden verwendet, die mit Metalloxiden oder Carbiden beschichtet sind.

2. Verfahren nach Anspruch 1, dadurch gekennzeichnet, daß man Graphitanoden verwendet, die mit Rutheniumoxid, Titandioxid, Eisenoxid, Chromoxid, Kobaltoxid, Mangandioxid, Nickeloxid oder Wolframcarbid beschichtet sind.

## Claims

1. A process for the preparation of alkyl-substituted benzaldehydes of the general formula where R¹ is hydrogen, alkyl or aryl, by electrooxidation of alkylbenzene derivatives of the general formula where X is hydrogen, hydroxyl or R²COO-, R² being hydrogen or alkyl, in water or an alkanoic acid, wherein graphite anodes coated with metal oxides or with carbides are used.

2. A process as claimed in claim 1, wherein graphite anodes coated with ruthenium oxide, titanium dioxide, iron oxide, chromium oxide, cobalt oxide, manganese dioxide, nickel oxide or tungsten carbide are used.

## Revendications

1. Procédé de préparation de benzaldéhydes alcoylsubstitués de la formule générale dans laquelle R' désigne un atome d'hydrogène, un radical alcoyle ou un groupe aryle, par électro-oxydation de dérivés d'alcoyl-benzènes de la formule générale dans laquelle X désigne un atome d'hydrogène, un groupe oxhydryle ou un groupe R²-COO-, dans lequel R peut désigner un atome d'hydrogène ou un radical alcoyle, dans de l'eau ou dans un acide alca- noïque, caractérisé en ce que l'on emploie des anodes en graphite, revêtues d'oxydes de métaux ou de carbures.

2. Procédé suivant la renvendication 1, caractérisé en ce que l'on emploie des anodes en graphite, revêtues d'oxyde de rethénium, de bioxyde de titane, d'oxyde de fer, d'oxyde de chrome, d'oxyde de cobalt, de bioxyde de manganèse, d'oxyde de nickel ou de carbure de tungstène.
